# EUROPÄISCHE PATENTSCHRIFT

(11) **EP 0 929 742 B1**
(45) Veröffentlichungstag und Bekanntmachung des Hinweises auf die Patenterteilung: **22.01.2003**
(21) Anmeldenummer: 98916834.9
(22) Anmeldetag: 04.03.1998
(51) Int. Cl.: F02M 61/16, F02M 61/18

(54) **KRAFTSTOFFEINSPRITZDÜSE**
FUEL INJECTOR
INJECTEUR DE CARBURANT

(30) Priorität: 31.07.1997 DE 29713628 U
(43) Veröffentlichungstag der Anmeldung: 21.07.1999
(73) Patentinhaber: ROBERT BOSCH GMBH, 70442 Stuttgart (DE)
(72) Erfinder: SEITTER, Max, D-75417 Mühlacker (DE); MÜHLEDER, Friedrich, D-75417 Mühlacker (DE)
(86) Internationale Anmeldenummer: DE9800620
(87) Internationale Veröffentlichungsnummer: WO99006692

(56) Entgegenhaltungen:
- EP-B- 0 233 190
- DE-A- 4 033 706
- DE-A- 4 413 564
- US-A- 5 239 751
- PATENT ABSTRACTS OF JAPAN vol. 018, no. 297 (M-1617), 7. Juni 1994 & JP 06 058218 A (HITACHI LTD), 1. März 1994
- PATENT ABSTRACTS OF JAPAN vol. 095, no. 005, 30. Juni 1995 & JP 07 054736 A (HONDA MOTOR CO LTD;OTHERS: 01), 28. Februar 1995

## Beschreibung

### Stand der Technik

Die Erfindung betrifft eine Kraftstoffeinspritzdüse für Brennkraftmaschinen mit einem Düsenkörper, in welchem eine Ventilnadel mit einer Dichtfläche verschiebbar gelagert ist, die an einer auf sie angepaßten Dichtfläche zur Anlage kommt, welche an einem Innenwandbereich einer Stirnkuppe des Düsenkörpers gebildet ist und in der wenigstens ein Spritzloch vorgesehen ist, wobei sowohl der Innenwandbereich mit der an ihm angeordneten Dichtfläche des Düsenkörpers als auch sein Außenwandbereich gehärtet sind.

Eine derartige Kraftstoffeinspritzdüse für Brennkraftmaschinen geht beispielsweise aus der EP 0 233 190 B1 hervor. Bei dieser ist der mit der Ventilsitzfläche versehene Innenwandbereich der Stirnkuppe durch Randschichthärtung mit einer größeren Härte versehen als der Außenwandbereich und der zwischen der Ventilsitzfläche und dem gegenüberliegenden Außenwandbereich liegende mittlere Randbereich.

Der Düsenkörper dieser Kraftstoffeinspritzdüsen besteht aus Einsatzstahl, der zur Ausbildung der unterschiedlichen Härtegrade unterschiedlich aufgekohlt wird.

Derartige Kraftstoffeinspritzdüsen werden beispielsweise in Dieselkraftstoffeinspritsystemen verwendet, wo sie sehr hohen Temperaturen ausgesetzt sind. Wenn nämlich mit einer Direkteinspritzung versehene Dieselmotoren beispielsweise im Motorbremsbetrieb betrieben werden, können sehr hohe Temperaturen an den Dieseleinspritzdüsen entstehen, wodurch sie "weichgeglüht" und hierdurch für einen weiteren Betrieb untauglich werden können (Verschleiß, Bruchgefahr).

Bei Verwendung derartiger Kraftstoffeinspritzdüsen in mit Direkteinspritzsystemen versehenen Benzinmotoren entstehen außer Verschleiß auch Probleme durch Korrosion der Kraftstoffeinspritzdüsen.

Der Erfindung liegt daher die Aufgabe zugrunde, eine gattungsgemäße Kraftstoffeinspritzdüse dahingehend zu verbessern, daß sie einerseits bei sehr hohen Temperaturen eingesetzt werden kann, wobei insbesondere das oben im Zusammenhang mit Dieselmotoren erwähnte Weichglühen vermieden werden soll, und daß sie andererseits eine hohe Korrosionsbeständigkeit aufweist, so daß auch ein Einsatz in Benzindirekteinspritzungssystemen möglich ist. Die Kraftstoffeinspritzdüse soll dabei auf möglichst einfache und daher kostengünstige Weise herstellbar sein.

### Vorteile der Erfindung

Diese Aufgabe wird bei einer Kraftstoffeinspritzdüse gemäß Anspruch 1.

Die Verbesserung des Korrosionswiderstandes martensitischer nichtrostender Stähle durch Einsatzhärten mit Stickstoff geht beispielsweise aus der DE 40 33 706 A1 hervor. Bei dem aus dieser Druckschrift bekannten Wärmebehandlungsverfahren steht die Erhöhung des Korrosionswiderstandes im Vordergrund.

Aufgrund einer Vielzahl von Versuchen hat sich gezeigt, daß das aus der DE 40 33 706 A1 hervorgehende Wärmebehandlungsverfahren überraschenderweise auch dafür eingesetzt werden kann, die Temperaturbeständigkeit von Düsenkörpern zu erhöhen. Insbesondere hat sich gezeigt, daß das obenbeschriebene Weichglühen des Düsenkörpers bei hohen Temperaturen bei Verwendung eines martensitischen nichtrostenden Stahls, der durch Einsatzhärten mit Stickstoff gehärtet wurde, vermieden werden kann.

Besonders vorteilhaft hierbei ist es, daß auch die Spritzlöcher gehärtet sind.

Als nichtrostende martensitische Stähle kommen vorteilhafterweise Stähle mit der folgenden Zusammensetzung in Frage: < 0,1, vorzugsweise 0,01 Gewichts-% C; von 0,03 bis 0,3, vorzugsweise 0,1 Gewichts-% N; von 0,01 bis 1,0, vorzugsweise 0,06 Gewichts-% Si; von 10,0 bis 20,0, vorzugsweise 13,7 Gewichts-% Cr; < 5,0, vorzugsweise 1,5 Gewichts-% Mo; < 0,5, vorzugsweise 0 Gewichts-% Nb; < 0,5, vorzugsweise 0,1 Gewichts-% V und Legierungszusätze zur Unterdrückung von δ-Ferrit.

Zur Unterdrückung der δ-Ferritbildung werden vorzugsweise Legierungszusätze folgender Zusammensetzung: von 0,01 bis 1,0, vorzugsweise 0,03 Gewichts-% Mn; < 5,0, vorzugsweise 2,2 Gewichts-% Ni; < 5,0, vorzugsweise 2,7 Gewichts-% Co zugesetzt.

Hinsichtlich des Einsatzhärtens wurden bislang noch keine näheren Angaben gemacht.

Der Düsenkörper ist vorteilhafterweise durch Einsatzhärten bei einer Temperatur von 1050 bis 1200 °C, vorzugsweise bei 1100 °C, bei einem Druck von 0,5 bis 10 bar, vorzugsweise bei 3 bar über einen Zeitraum von 1 h bis 30 h, vorzugsweise 4 h gehärtet.

Durch eine derartige Ausbildung des Düsenkörpers aus nichtrostendem martensitischem Stahl, der wie oben beschrieben durch Einsatzhärten mit Stickstoff gehärtet ist, wird nicht nur der Korrosions- und Verschleißwiderstand, sondern auch die Anlaßbeständigkeit und die Warmhärte wesentlich erhöht.

Die Vorteile dabei sind: Es ergibt sich eine bessere Zerspanbarkeit des ungehärteten Ausgangswerkstoffes. Die Randschichthärtung erfolgt mit hoher Fertigungssicherheit, die zu gleichmäßiger Oberflächenhärte und Einhärtung, insbesondere auch bei den die Spritzlöcher bildenden Bohrungen führt, ohne daß Reinigungsprobleme entstehen. Aufgrund einer einfachen Fertigung können die Kraftstoffeinspritzdüsen nicht nur auf technisch einfache Weise, sondern auch besonders kostengünstig hergestellt werden, wobei hierbei nicht zwischen Kraftstoffeinspritzdüsen für Dieseleinspritzsysteme und Kraftstoffeinspritzdüsen für Benzineinspritzsysteme unterschieden werden muß.

### Zeichnung

Weitere Merkmale und Vorteile der Erfindung sind Gegenstand der nachfolgenden Beschreibung sowie der zeichnerischen Darstellung eines Ausführungsbeispiels.

In der Figur ist schematisch ein Längsschnitt durch den einspritzseitigen Endabschnitt eines Ausführungsbeispiels einer Kraftstoffeinspritzdüse dargestellt.

### Beschreibung der Ausführungsbeispiele

Im folgenden wird die Erfindung schematisch anhand einer Kraftstoffeinspritzdüse für eine Dieselbrennkraftmaschine erläutert. Es versteht sich, daß die Erfindung nicht auf Kraftstoffeinspritzdüsen für Dieselbrennkraftmaschinen beschränkt ist, sondern sich auch auf Kraftstoffeinspritzdüsen für Benzindirekteinspritsysteme erstreckt.

Die in Figur 1 dargestellte Einspritzdüse weist einen Düsenkörper 10 auf, in welchem eine Ventilnadel 20 verschiebbar gelagert ist. Die Ventilnadel 20 weist an ihrem unteren Ende eine kegelige Dichtfläche 22 auf, die an einer auf sie angepaßten und daher konischen Ventilsitzfläche 12 zur Anlage kommt. Die Ventilsitzfläche 12 ist an einem Innenwandbereich 31 einer Stirnkuppe 30 des Düsenkörpers 10 gebildet. Von der Ventilsitzfläche 12 gehen mehrere Spritzlöcher 32 aus, welche die Wand der Stirnkuppe 30 in einem Winkel zur Düsenachse durchstoßen.

Zwischen der Ventilnadel 20 und einer zylindrischen Innenwand des Düsenkörpers 10 ist ein Ringraum 13 gebildet, in welchen eine nicht dargestellte Kraftstoffzuleitung einmündet. Die Ventilnadel 20 wird von einer ebenfalls nicht dargestellten Ventilfeder gegen die Ventilsitzfläche 12 gepreßt. Wenn der Kraftstoffdruck im Ringraum 13 auf einen vorgegebenen Wert angestiegen ist, wird die Ventilnadel 20 entgegen der Kraft der Ventilfeder angehoben und der Kraftstoff durch die Spritzlöcher 32 ausgespritzt. Wie in der Figur dargestellt, kann der Kegelwinkel der Dichtfläche 22 an der Ventilnadel 20 etwas größer gewählt sein als der Winkel der Ventilsitzfläche 12, so daß sich anfangs an der oberen Kante 24 der Dichtfläche 22 die höchste Dichtpreßkraft ergibt.

Bei Kraftstoffeinspritzdüsen für Benzindirekteinspritzsysteme kann die Dichtfläche 22 auch kugelförmig und die Ventilsitzfläche sowie die Stirnkuppe 30 hohlkugelförmig ausgebildet sein.

Darüber hinaus können die Spritzlöcher 32 auch unterhalb der Dichtfläche 22 in der Stirnkuppe 30 angeordnet sein.

Im Betrieb der Kraftstoffeinspritzdüse wird diese sehr hoch beansprucht. Diese hohe Beanspruchung resultiert zum einen daraus, daß die Ventilnadel 20 durch dauerndes Öffnen und Schließen der Kraftstoffeinspritzdüse ununterbrochen auf die Ventilsitzfläche 12 trifft, zum anderen aber auch daraus, daß die gesamte Kraftstoffeinspritzdüse beispielsweise im Schubbetrieb eines mit einer Dieselbrennkraftmaschine betriebenen Fahrzeugs, bei der die Motorbremswirkung eingesetzt wird, einer sehr hohen Temepratur ausgesetzt ist.

Bei Einsatz der Kraftstoffeinspritzdüse in Benzindirekteinspritzsystemen kann es zur Korrosion der Kraftstoffeinspritzdüse kommen, so daß deren sichere Funktion nicht gewährleistet ist.

Aus diesem Grunde besteht die Kraftstoffeinspritzdüse aus einem nichtrostenden martensitischen Stahl beispielsweise folgender Zusammensetzung: 0,01 Gewichts-% C; 0,1 Gewichts-% N; 0,06 Gewichts-% Si; 13,7 Gewichts-% Cr; 1,5 Gewichts-% Mo; 0,1 Gewichts-% V und Legierungszusätzen zur Unterdrückung von δ-Ferrit folgender Zusammensetzung: 0,03 Gewichts-% Mn; 2,2 Gewichts-% Ni; 2,7 Gewichts-% Co, der durch Einsatzhärten mit Stickstoff gehärtet ist.

Das Einsatzhärten mit Stickstoff erfolgt vorzugsweise bei einer Temperatur von 1100 °C und einem Druck von 3 bar über einem Zeitraum von 4 h.

Die Verwendung eines auf diese Weise gehärteten nichtrostenden, martensitischen Stahl verhindert einerseits, daß die Kraftstoffeinspritzdüse bei sehr hoher Temperaturbeanspruchung weichgeglüht und daher untauglich wird, so daß eine Bruchgefahr oder ein erhöhter Verschleiß entsteht, zum anderen ergibt sich zusätzlich ein sehr guter Korrosionswiderstand, so daß die Kraftstoffeinspritzdüse sowohl bei direktdieseleinspritzenden als auch direktbenzineinspritzenden Systemen eingesetzt werden kann.

## Patentansprüche

1. Kraftstoffeinspritzdüse für Brennkraftmaschinen mit einem Düsenkörper (10), in welchem eine Ventilnadel (20) mit einer Dichtfläche (2) verschiebbar gelagert ist, die an einer auf sie angepaßten Ventilsitzfläche (12) zur Anlage kommt, welche an einem Innenwandbereich (31) einer Stirnkuppe (30) des Düsenkörpers (10) gebildet ist und in der wenigstens ein Spritzloch (32) vorgesehen ist, wobei sowohl der Innenwandbereich (31) mit der an ihm angeordneten Ventilsitzfläche (12) des Düsenkörpers (10) als auch sein Außenwandbereich gehärtet sind, **dadurch gekennzeichnet, daß** der Düsenkörper (10) aus einem nichtrostenden martensitischen Stahl besteht, der durch Einsatzhärten mit Stickstoff gehärtet ist, wobei auch die Spritzlöcher (32) gehärtet sind, und der Stahl folgende Zusammensetzung aufweist: < 0,1, vorzugsweise 0,01 Gewichts-% C; von 0,03 bis 0,3, vorzugsweise 0,1 Gewichts-% N; von 0,01 bis 1,0, vorzugsweise 0,06 Gewichts-% Si; von 10,0 bis 20,0, vorzugsweise 13,7 Gewichts-% Cr; < 5,0, vorzugsweise 1,5 Gewichts-% Mo; < 0,5, vorzugsweise 0 Gewichts-% Nb; < 0,5, vorzugsweise 0,1 Gewichts-% V und Legierungszusätze zur Unterdrückung von δ-Ferrit.

2. Kraftstoffeinspritzventil nach Anspruch 1, **dadurch gekennzeichnet, daß** dem Stahl Legierungszusätze zur Unterdrückung von δ-Ferrit folgender Zusammensetzung: von 0,01 bis 1,0, vorzugsweise 0,03 Gewichts-% Mn; < 5,0, vorzugsweise 2,2 Gewichts-% Ni; < 5,0, vorzugsweise 2,7 Gewichts-% Co zugesetzt sind.

3. Kraftstoffeinspritzventil nach Anspruch 1 oder 2, **dadurch gekennzeichnet, daß** der Düsenkörper (10) durch Einsatzhärten bei einer Temperatur von 1050 bis 1200 °C, vorzugsweise bei 1100 °C, bei einem Druck von 0,5 bis 10 bar, vorzugsweise bei 3 bar und über einen Zeitraum von 1 bis 30 h, vorzugsweise 4 h gehärtet ist.

## Claims

1. Fuel injection nozzle for internal combustion engines, having a nozzle body (10) in which a valve needle (20) with a sealing surface (2) is displaceably mounted, which sealing surface comes to bear against a matching valve seat face (12) which is formed on an inner-wall region (31) of an end cone (30) of the nozzle body (10) and in which at least one spray hole (32) is provided, with both the inner-wall region (31) with the valve seat face (12) of the nozzle body (10) arranged thereon and its outer-wall region being hardened, **characterized in that** the nozzle body (10) consists of a stainless martensitic steel which is hardened by nitrogen case hardening, during which the spray holes (32) are also hardened, and the steel has the following composition: < 0.1, preferably 0.01% by weight of C; from 0.03 to 0.3, preferably 0.1% by weight of N; from 0.01 to 1.0, preferably 0.06% by weight of Si; from 10.0 to 20.0, preferably 13.7% by weight of Cr; < 5.0, preferably 1.5% by weight of Mo; < 0.5, preferably 0% by weight of Nb; < 0.5, preferably 0.1% by weight of V and alloying additives to suppress δ-ferrite.

2. Fuel injection valve according to Claim 1, **characterized in that** alloying additives to suppress δ-ferrite of the following composition: from 0.01 to 1.0, preferably 0.03% by weight of Mn; < 5.0, preferably 2.2% by weight of Ni; < 5.0, preferably 2.7% by weight of Co are added to the steel.

3. Fuel injection valve according to Claim 1 or 2, **characterized in that** the nozzle body (10) is hardened by case hardening at a temperature of 1050 to 1200°C, preferably at 1100°C, at a pressure of 0.5 to 10 bar, preferably at 3 bar, and for a period of 1 to 30 h, preferably 4 h.

## Revendications

1. Injecteur de carburant pour des moteurs à combustion interne comprenant un corps d'injecteur (10) recevant une aiguille (20) montée coulissante et comportant une surface d'étanchéité (2) venant en appui contre une surface formant siège de soupape (12), adaptée, réalisée au niveau de la paroi intérieure (31) d'une coupelle frontale (30) du corps de buse (10) et comportant au moins un orifice d'éjection (32),
à la fois la zone de paroi intérieure (31) avec sa surface formant siège de soupape (12) du corps (10) de l'injecteur et sa zone de paroi extérieure étant traitées thermiquement,
**caractérisé en ce que**
le corps de buse (10) est en un acier martensitique inoxydable traité par cémentation avec de l'azote, et les orifices d'éjection (32) sont également traités, l'acier ayant la composition suivante :
< 0,1 de préférence 0,01 % C ;
de 0,03 à 0,3 de préférence 0,1 % N ;
0,01 à 1,0 de préférence 0,06 % Si ;
10,0 à 20,0 de préférence 13,7 % Cr ;
< 5,0 de préférence 1,5 % Mo ;
< 0,5 de préférence 0 % Nb ;
< 0,5 de préférence 0,1 % V ; et
des additifs d'alliage pour éviter la ferrite δ.

2. Injecteur de carburant selon la revendication 1,
**caractérisé en ce qu'**
on ajoute à l'acier des additifs d'alliage pour éliminer la ferrite δ et ayant la composition suivante : entre 0,01 et 1,0 et de préférence 0,03 % en poids Mn, < 5,0, de préférence 2,2 % en poids Ni ; < 5,0, de préférence 2,7 % en poids Co.

3. Injecteur de carburant selon l'une quelconque des revendications 1 ou 2,
**caractérisé en ce qu'**
on traite le corps de buse (10) par cémentation à une température comprise entre 1050 et 1200°C, de préférence à 1100°C pour une pression de 0,5 à 10 bars et de préférence à 3 bars et pendant une durée de 1 à 30 h, de préférence 4 h.
